# EUROPÄISCHE PATENTSCHRIFT

(11) **EP 0 651 467 B1**
(45) Veröffentlichungstag und Bekanntmachung des Hinweises auf die Patenterteilung: **03.05.2000**
(21) Anmeldenummer: 94117261.1
(22) Anmeldetag: 02.11.1994
(51) Int. Cl.: H01R 13/646

(54) **Koaxialer Hochfrequenz-Steckverbinder mit Leiterplattenanschluss**
Coaxial high frequency plug for connection to a printed circuit board
Fiche coaxiale à haute fréquence pour connexion à une plaquette à circuit imprimé

(30) Priorität: 02.11.1993 DE 4337408
(43) Veröffentlichungstag der Anmeldung: 03.05.1995
(73) Patentinhaber: Tyco Electronics Logistics AG, 9323 Steinach (CH)
(72) Erfinder: Leeman, Reginald, B-8400 Oostende (BE)
(74) Vertreter: Heinz-Schäfer, Marion

(56) Entgegenhaltungen:
- EP-A- 0 181 305
- WO-A-94/26085
- US-A- 4 718 854
- US-A- 4 964 805
- US-A- 5 112 249

## Beschreibung

Die Erfindung betrifft einen koaxialen Hochfrequenz-Steckverbinder mit Leiterplattenanschluß nach dem Oberbegriff des Patentanspruchs 1. Derartige Stecker oder Kuppler (siehe z.B. US-A-4 964 805), insbesondere auch Winkelkuppler 90°, müssen bisher, nach dem Bestücken, während des Schwallötens mittels einer Haltevorrichtung in der richtigen Lage festgehalten werden, da die Lötstifte nur locker mit Spiel in den Lötlöchern der Leiterplatte passen. Problematisch ist außerdem die beim Schwallöten auftretende, die Steckverbinder nach oben von der Leiterplatte wegdrückende Kraft.

Aufgabe der Erfindung ist daher die Weiterbildung des bekannten Steckverbinders derart, daß er ohne zusätzliche Haltevorrichtung, nach einfacher Bestückung, direkt schwallötbar ist.

Diese Aufgabe wird durch eine Kombination nach Anspruch 1 gelöst.

Bisherige Koax-Kuppler, die beispielsweise unter der Serienbezeichnung 1,6/5,6 von Siemens erhältlich sind, sind für einen Lötlochdurchmesser von 1,3 mm vorgesehen.

Der □̸ der Lötstifte = 0,8 oder die Diagonale = 1,13. Dies bedeutet ein Spiel von 0,17 mm. Die Abstände zwischen den $\text{Achsen der Lötstifte = Rasterteilung x n = 2,54 x n}$ . Die ublichen Lötstifte sind aus fertigungstechnischen Gründen quadratisch im Querschnitt.
FIG 1 zeigt ein praktisches Beispiel: ein Gehäuse-Winkelkuppler 90° - 1,6/5,6 mit Leiterplatten-Anschluß mit folgenden speziellen Merkmalen:
   1. Der Innenleiterstift 1 ist federnd und ist nicht mittig ggü. der Lötstifte 2, 3.
   2. Die Lötstifte des Gehäuses, wie z. B. 2, 3 sind schräg angespitzt.
FIG 2 zeigt detailliert die selbstpositionierende Wirkung der 4 Lötstifte 1, 2, 4 bzw. die Schnappwirkung des Innenleiters 5. Die selbstpositionierende Wirkung von 1, 2, 3, 4 wird wie folgt realisiert:
   - Abmessung a bzw. der □̸ der Lötstifte 1, 2, 3, 4 wird so berechnet, daß immer eine spannende Passung ggü. der Lötlö-cher auftritt. Die Abschrägungen an den Spitzen von 1, 2, 3, 4 erleichtern das einfache Aufstecken. Durch die spannende Passung wird die Achsrichtung der Koax-Stv ggü. der Lötlochbohrungen genau positioniert, ohne zusätzliche Haltevorrichtung.

Die Schnappwirkung des Innenleiterstift-Ø 5 wird wie folgt realisiert:
- Die Spitze ist federnd eingebaut.
- Diese Spitze 5 hat Schnapphaken 6, die zusammen mit der Stutzflache 7 der Gehäusestifte den ganzen Koax-Steckverbinder - nach dem Aufpressen - festhalten.

Statt der Anordnung mit exzentrischem Innenleiterstift ist auch eine Ausführung möglich, bei dem die Schnappwirkung durch einen zentrischen, in der Mitte geschlitzten Innenleiterstift erreicht wird.

## Patentansprüche

1. Kombination von einem koaxilalen Hochfrequenz-Steckverbinder mit Leiterplattenanschluß, und einer mit Lötlöchern versehenen Leiterplatte, wobei der Steckverbinder, mit einem annähernd zylindrischen Stecker- bzw. Buchsenteil und einem damit elektrisch und mechanisch verbundenen Anschlußteil, das vier quadratisch angeordnete, mit dem Außenleiter verbundene Lötstifte und einen Innenleiterstift aufweist, versehen ist,
**dadurch gekennzeichnet,** daß die Lötstifte quadratischen Querschnitt aufweisen und so bemessen sind, daß sie in den Lötlöchern der Leiterplatte Spiel haben, und daß der Abstand der Lötstifte so gewählt ist, daß eine selbstpositionierende spannende Passung der in die Lötlöcher eingeführten Lötstifte besteht, und daß an der leiterplattenseitigen Spitze des Innenleiterstifts federnde Rastmittel vorgesehen sind.

## Claims

1. Combination of a coaxial radio-frequency connector with a printed circuit connection and a printed circuit board provided with soldering holes, the connector being provided with an approximately cylindrical plug and/or socket part and a terminal part which is electrically and mechanically connected thereto and has four soldering pins, which are arranged in a square and connected to the outer conductor, and an inner conductor pin, characterized in that the soldering pins have a square cross section and are dimensioned such that they have play in the soldering holes of the printed circuit board, and in that the spacing of the soldering pins is selected such that there is a self-positioning clamping fit of the soldering pins inserted into the soldering holes, and in that resilient latching means are provided on the tip of the inner conductor pin on the side of the printed circuit board.

## Revendications

1. Combinaison d'une fiche coaxiale haute fréquence avec connexion de plaquette à circuit imprimé et d'une plaquette à circuit imprimé munie de trous de soudure, la fiche étant munie d'une pièce mâle resp. femelle sensiblement cylindrique et d'une pièce de connexion reliée électriquement et mécaniquement à celle-ci, laquelle comporte quatre plots de soudure disposés en forme de carré et reliés au conducteur extérieur et un plot de conducteur intérieur, caractérisée en ce que les plots de soudure sont de section carrée et dimensionnés de telle sorte qu'ils aient du jeu dans les trous de la carte imprimée, et en ce que l'écart entre les plots de soudure est choisi de manière à obtenir un ajustement serré à positionnement automatique des plots de soudure insérés dans les trous de soudure, et en ce qu'à l'extrémité du plot de conducteur intérieur, côté carte imprimée, des moyens d'arrêt élastiques sont prévus.
